# FASCICULE DE BREVET EUROPEEN

(11) **EP 0 301 047 B1**
(45) Date de publication et mention de la délivrance du brevet: **08.05.1991**
(21) Numéro de dépôt: 88901057.5
(22) Date de dépôt: 08.01.1988
(51) Int. Cl.: A42B 3/00

(54) **CASQUE DE PROTECTION EQUIPE D'UN SIGNAL DE VERROUILLAGE**
SCHUTZHELM MIT EINER VERRIEGELUNGSANZEIGEVORRICHTUNG
PROTECTION HELMET PROVIDED WITH A LOCKING SIGNAL

(30) Priorité: 29.01.1987 FR 8701221
(43) Date de publication de la demande: 01.02.1989
(73) Titulaire: CHAISE, François, 71430 Palinges (FR); DEMIR, Jocelyne, F-71430 Palinges (FR); JANIN, Paul, F-69230 Saint-Genis-Laval (FR)
(72) Inventeur: CHAISE, François, F-71430 Palinges (FR)
(74) Mandataire: Schmitt, John
(86) Numéro de dépôt international: FR8800017
(87) Numéro de publication internationale: WO8805637

(56) Documents cités:
- WO-A-86/01379
- DE-A- 2 603 435
- DE-A- 2 619 947
- DE-A- 3 032 371
- DE-U- 8 511 154
- DE-U- 8 619 141
- FR-A- 2 212 756

## Description

La présente invention concerne un casque de protection équipé d'un dispositif permettant à l'utilisateur du dit casque de pouvoir être assuré que le verrouillage du système de rétention et par là même l'attache correcte du casque sur lui-même a été totalement effectué.

Un casque de protection selon le préambule de la revendication 1 est connu du document DE-U-8619141. de deux types de systèmes de rétention, par jugulaire ou de plus en plus, sans jugulaire grâce à l'action de jupes souples ou rigides liées à la coque et verrouillables sur celles-ci.

Bien souvent, le système de jugulaire quand il existe, est mal utilisé _ jugulaire insuffisamment serrée _ ou par négligence, pas utilisé du tout, ce système étant d'un maniement malaisé. Les casques sans jugulaire quant à eux, s'ils sont forcément fermés, peuvent être mal verrouillés soit à la suite d'une défaillance du système de verrouillage soit du fait d'une maladresse de l'utilisateur. Dans un tel cas, l'utilisateur ne peut s'en rendre compte et utilise ainsi à son insu un casque qui deviendrait inopérant en cas d'accident.

Le casque selon l'invention se propose de remédier à ce défaut en complétant le système de rétention par un signal visuel, sonore ou tactile, permettant à l'utilisateur d'être renseigné sur la qualité de l'assujettissement de son casque.

Dans le cas d'un système de rétention constitué d'une jugulaire, on préfère une variante de réalisation dans laquelle le signal est sonore et ne cesse de fonctionner que lorsque la jugulaire a été bouclée et sffisament tendue. Dans un tel cas, le système de signal est préférentiellement de type électrique ou électronique, une source sonore étant incluse dans le casque au niveau d'une oreille au moins de l'utilisateur. L'un au moins des points d'attache de la jugulaire à la coque est équipe d'un interrupteur ne permettant l'ouverture du circuit et par la même l'interruption du fonctionnement de la source sonore que lorsque la jugulaire subit une traction vers l'intérieur du casque suffisante pour décoller l'un de l'autre les contacts électriques.

Inversement, selon une deuxième variante de réalisation, le signal n'entre en action que lorsque la jugulaire a été correctement attachée. Dans un tel cas, la traction exercée sur la jugulaire vers l'intérieur du casque a au contraire pour effet de rapprocher les contacts de l'interrupteur du circuit électrique alimentant le système d'alarme. Afin d'éviter le fonctionnement continuel de l'alarme pendant le temps d'utilisation correcte du casque, le dispositif d'alarme est complété par un système de temporisateur de type connu entrainant l'interruption du signal après un temps de fonctionnement prédéterminé, de l'ordre de la minute.

Dans une autre variante de réalisation, la source sonore _ telle que "bip-bip" électronique _ est remplacée par un signal visuel _ tel que diode électroluminescente, petite ampoule, affichage par cristaux liquides, etc... _ située dans le champ de vision ou à la limite du champ de vision de l'utilisateur.

Dans le cas d'un casque équipé d'un système de rétention sans jugulaire muni d'un système de verrouillage mécanique, électrique ou magnétique ou d'un casque à jugulaire amélioré par un système de verrouillage rapide, la formule préférentiellement retenue est celle dans laquelle le signal de verrouillage ne peut se déclencher que lorsque le verrouillage a été correctement effectué.

Selon une première variante de réalisation, le signal est de type électrique ou électronique, sonore ou visuel, les contacts permettant la fermeture du circuit d'alimentation de ce signal sont portés par deux parties coopérantes de chacun des verrous du casque. Ces parties de verrou sont choisies de telle sorte qu'elles ne puissent entrer en contact, et donc fermer le circuit d'alimentation, que lorsque le verrouillage est totalement effectué. Un système de temporisateur commande l'interruption du signal après une durée d'émission prédéterminée.

Les variantes de réalisation électriques ou électroniques du dispositif selon l'invention décrites précédemment pour les casques du type à jugulaire aussi bien que pour ceux du type sans jugulaire peuvent être perfectionnées par un dispositif destiné à éviter au signal de pouvoir fonctionner lorsque le casque est inutilisé. A cet effet, on a recours soit à un interrupteur général actionnable par l'utilisateur, soit, préférentiellement à un dispositif automatique capable de mettre et maintenir le circuit d'alimentation du signal sous tension uniquement lorsque le casque est porté par l'utilisateur et de le mettre hors tension chaque fois que le casque est vide et inutilisé.

Selon un premier mode de réalisation, un tel dispositif est constitué de capteurs électroniques c'est à dire indifférement d'un oeil électronique réagissant à la présence de la tête dans le casque, d'un détecteur réagissant au souffle de l'utilisateur, d'un détecteur réagissant à un sifflement de l'utilisateur, d'un détecteur thermique réagissant à la chaleur dégagée par l'utilisateur, d'un détecteur réagissant à la voix ou de tout autre type de détecteur monté à l'intérieur du casque.

Selon un deuxième mode de réalisation, un tel dispositif est constitué d'un interrupteur par touche électronique monté sur la surface interne de la coque entre celle-ci et le capitonnage interne du casque. Un tel interrupteur réagit à la pression exercée par la tête de l'utilisateur contre le capitonnage pendant les opérations de mise en place ou de retrait du casque ou pendant l'utilisation.

Selon un troisième mode de réalisation, un tel dispositif est constitué d'un jeu de contacts électriques dont l'un est fixe sur le casque et l'autre mobile à l'extrémité libre d'un organe élastique tel que lame métallique ou plastique en appui sur une partie de capitonnage comprimée par la tête de l'utilisateur.

Un mode de réalisation préféré de ce dernier type de contact électrique automatique est celui dans lequel on utilise un ruban textile généralement élastique _ au moins dans une partie de sa longueur _ fixé par une de ses extrémités à la surface du revêtement de confort du casque ou à tout autre point fixe du casque. Il circule à l'intérieur de celui-ci tel une corde tendue au dessus d'une zone arquée de la surface du capitonnage et agit par son autre extrémité sur un contact mobile. Celui-ci, maintenu éloigné du contact fixe est porté par un système élastique tel que lame flexible de telle sorte que l'utilisateur introduisant sa tête dans le casque, exerce sur le ruban une pression suffisante pour imprimer au système élastique portant le contact mobile un mouvement capable d'amener celui-ci en contact avec le contact fixe, fermant ainsi le circuit électrique et rendant possible le fonctionnement du signal. L'alimentation en énergie de tels dispositifs est généralement confiée à une ou plusieurs petites piles logées dans des évidements pratiqués à la base de la coque ou du calottin.

Selon une autre variante de réalisation du dispositif selon l'invention, celui-ci est à commande mécanique. Il consiste préférentiellement en un signal visuel constitué par exemple d'un petit piston coloré coulissant à l'intérieur d'une petite cloche dont la partie visible par l'utilisateur est en matière plastique transparente. Cette cloche est généralement fixée sur le bord de l'ouverture pratiquée dans la coque et correspondant au champ de vision de l'utilisateur. Le petit piston est lié par son extrémité non visible a un organe de transmission flexible _ tel qu'un petit câble métallique, une tige ou lame flexible etc... _ lui même guidé à l'intérieur d'une gaine circulant contre la coque du casque et fixé par son autre extrémité à un second petit piston coulissant contre lequel vient s'appuyer l'une des pièces mobiles du système de verrouillage. De ce fait, lors du verrouillage complet et correct du casque, cette pièce mobile doit imprimer son mouvement au piston récepteur, lequel mouvement, transmis par l'organe de liaison flexible se répercute sur le petit piston de couleur provoquant ainsi, selon la variante de réalisation choisie, son apparition ou sa disparition à l'intérieur de la petite cloche. L'organe de liaison flexible peut aussi, suivant le cas, avoir son extrémité "réceptrice" fixée directement à la pièce mobile du verrou ou être remplacé par une colonne de fluide incompressible à l'intérieur d'une gaine étanche. Dans tous les cas il est souhaitable de prévoir un dispositif de rappel _ par exemple un système élastique tel que ressort _ pour permettre le mouvement inverse du signal coloré dès que le déverouillage a eu lieu. On peut également adapter ce sytème sur un casque à jugulaire en venant fixer l'extrémité "réceptrice" de l'organe de liaison sur la jugulaire elle-même. Auquel cas, on prévoira de doubler celle-ci, sur une partie seulement de sa longueur _ située entre son point d'attache à la coque et son point d'attache à l'organe de liaison _ par un système élastique tel que ruban textile élastique. Ceci, de telle sorte que la jugulaire non utilisée et donc non tendue se trouve localement repliée en formant une petite boucle et que, utilisée, donc suffisament tendue pour vaincre la résistance du système élastique, elle imprime le mouvement adéquat à l'organe de liaison et donc au signal coloré. Il est également possible de remplacer le signal visuel coloré par l'un des signaux électriques ou électroniques décrits précédemments, tels que diode électroluminescente ou source sonore. Auquel cas, l'organe de liaison flexible agit par son extrémité normalement rattachée au signal, sur un interrupteur capable d'ouvrir et fermer le circuit d'alimentation du signal. Concernant les casques du type sans jugulaire, un signal simple, utilisé seul ou en complément de ceux précédemment décrits peut être constitué par un ensemble de dispositifs élastiques _ tels que ressorts _ tendant à maintenir en position d'ouverture totale d'une part le système de verrouillage d'autre part les organes de rétention proprement dit _ jupes souples ou rigides _ tant que la fermeture n'a pas été complète et l'enclenchement du verrouillage total. De la sorte, l'utilisateur en cas de fausse manoeuvre lors du verrouillage sera informé de la mauvaise qualité de la fermeture du casque, en ressentant comme un signal tactile l'absence d'appui de l'organe de rétention contre son cou et la base de son visage.

Dans un type de réalisation particulier, la source sonore ou lumineuse qui, dans les variantes de types électriques ou électroniques précédemment décrites émet un signal directement perceptible par l'utilisateur, est remplacée par un générateur d'ondes électromagnétiques, lumineuses ou sonores émettant un signal _ que nous appelerons signal "primaire" _ dans un spectre non directement perceptible par l'homme. Dans un tel cas de réalisation, on associe au casque une partie "récepteur" capable de recevoir le dit signal "primaire" et activé par lui, de commander le déclenchement d'un second signal _ que nous appelerons signal "secondaire" _ perceptible, quant à lui, par l'utilisateur.

Selon une première variante de réalisation, l'élément " recepteur", la source sonore ou lumineuse destinée à émettre le signal "secondaire", leur alimentation en énergie électrique _ en général une pile _ ainsi que l'ensemble du circuit électronique nécessaire à la liaison et au fonctionnement coordonnés de ces divers éléments sont contenus dans un boîtier autonome _ badge, porte-clé, boîte... _ tenu par l'utilisateur, fixé sur lui, sur son véhicule ou un accessoire de son véhicule.

Selon une deuxième variante de réalisation, l'élément "récepteur" et la source du signal "secondaire" qu'il commande sont montés sur le circuit électrique du véhicule avec lequel le casque est généralement utilisé et bénéficient de la même alimentation en énergie électrique que le dit circuit.

Selon une troisième variante de réalisation, l'élément "récepteur" est monté sur le circuit électrique du véhicule avec lequel le casque est généralement utilisé et commande, lorsqu'il est activé par le signal "primaire", l'ouverture et/ou la fermeture de la partie du dit circuit électrique sur lequel il est monté. Le signal "secondaire" perceptible par l'utilsateur est alors le fonctionnement ou le non-fonctionnement de l'un au moins des organes du véhicule utilisé: avertisseur sonore, feux de détresse, démarreur, allumage... etc....

Dans ces types de variantes de réalisation, l'élément "récepteur" et ses accessoires peuveut être indifféremment montés d'origine sur le motocycle par le fabricant de celui-ci, ou vendus séparément en tant qu'accessoires adaptables notamment par les distributeurs du casque.

Dans tous les cas, au niveau du casque, le circuit d'alimentation du générateur du signal "primaire" peut comporter, outre l'un au mois des dispositifs précédemments décrits d'asservissement du fonctionnement du signal au système de rétention du casque, un interrupteur manuel permettant à l'utilisateur de renouveler l'émission du signal "primaire" dans le cas où celui-ci n'aurait pas été capté par la partie "récepteur". Néanmoins, un tel interrupteur ne doit pouvoir fonctionner que si la qualité de la rétention du casque répond aux exigences nécessaires au fonctionnement du signal.

Toutes ces variantes de réalisation ne sont citées qu'à titre illustratif et d'autant moins exhaustif qu'il relève du travail de bureau d'études d'en découvrir d'autres... et qu'il est souhaitable que cela soit. Toutes nouvelles variantes relevant du même esprit que celles arbitrairement décrites ici, à savoir, casque équipé d'un signal dont le fonctionnement est assujetti à celui du système de rétention, ne sortirait pas du cadre de l'invention. Il est notamment remarquable que ne sortirait pas du cadre de l'invention un casque équipé de plus d'un signal de verrouillage, qu'ils relèvent ou non de la même variante de réalisation, ou un casque équipé de l'un quelconque des systèmes de rétention _ notamment sans jugulaire _ non décrits dans le présent document auquel serait adapté un signal conforme à l'objet du présent brevet. De même, les exemples de réalisations du casque objet de l'invention ne sont décrits ci-après qu'à titre illustratif et nullement limitatif, en référence aux dessins annexés dans lesquels:
FIG. 1 est une coupe longitudinale d'un casque à jugulaire équipé d'un signal sonore.
FIG. 2 est une vue agrandie du dispositif équipant le casque illustré figure 1.
FIG. 3 est une section partielle _ agrandie _ selon AA du casque représenté figure 1.
FIG. 4 est une vue latérale d'un casque sans jugulaire équipé d'un signal visuel.
FIG. 5 représente le casque illustré figure en position ouvert.
FIG. 6 est une vue éclatée avec coupe partielle et section sortie du système de verrouillage et de signal de verrouillage du casque illustré figures 4 et 5.
FIG. 7 est une coupe longitudinale schématique d'un casque à jugulaire équipé d'un signal infrarouge.
FIG. 8 est une section partielle _ agrandie _ selon CC du casque représenté figure 7.
FIG. 9 est une représentation schématique d'un ensemble récepteur autonome coopérant avec le casque illustré figure 7.
FIG. 1O est une représentation schématique d'un récepteur associé au fonctionnement d'un motocycle coopérant avec le casque illustré figure 7.

Le casque illustré figure 1 est un casque du type à jugulaire équipé d'une source sonore dont le déclenchement intervient dès que le casque est positionné sur l'utilisateur et qui cesse d'émettre dès que l'utilisateur a bouclée et serrée correctement sa jugulaire. L'un au moins des deux brins de la jugulaire 7 est lié à la coque 1 par l'intermédiaire d'une plaque en acier 2 fixée sur un bossage interne de la coque 1 par des rivets 3. A cette plaque est également lié un ruban textile 4 dont une partie au moins est un ruban textile élastique. Ce ruban 4 dont une extrémité forme une boucle cousue autour de la barrette 15 de la pièce 2 remonte derrière la dite pièce 2 vers le haut du casque, passe à travers la fente 14 de la pièce 2, se prolonge, sous le revêtement de confort 16 sur un plan incliné 18 creusé dans le calottin 17 avant de traverser par une fente 11 le revêtement de confort 16 auquel il est lié en 5 par son autre extrémité. Entre ce ruban textile 4 et la pièce 2, une lame métallique élastique 19 fixée sur 2 par deux rivets en plastique 10 maintient le ruban 9 en appui contre la coque 1 et n'a pas de contact direct avec la pièce 2 dont elle est séparée par une plaque isolante 20. A cette lame 19 est fixé un fil conducteur rejoignant le pôle négatif de l'émetteur sonore 9 positionné dans un lamage 21 de la coque 1 en regard de l'une des oreilles de l'utilisateur. Des petits canaux 22 sont pratiqués à travers le calottin 17 afin de permettre une audition parfaite du signal sonore. La face de la pièce 2 tournée vers l'intérieur du cas que porte également grâce aux rivets plastiques 10, une lame métallique élastique 6 dont elle est séparée par une plaque isolante 23. Cette lame 6 passe devant la jugulaire 7 en dessous du niveau de la fixation de cette jugulaire autour de la barette 16 de la pièce 2. Par son extrémité libre 13, la lame élastique 6 prend normalement appui sur un prolongement ponctuel 12 de la pièce 2. A cette lame 6 est fixée un fil conducteur rejoignant le pôle négatif de la pile 8 logée dans un lamage 24 de la coque 1. Un autre fil conducteur relie directement le pôle positif de la pile 8 et de l'émetteur sonore. Le casque étant vide, l'élasticité de la lame 19 la maintient éloignée de la plaque intermédiaire 2, le circuit électrique est alors ouvert et la source sonore n'est pas alimentée. Lorsque l'utilisateur met son casque, sa tête prend appui sur le ruban 4 dans la région où ce ruban 4 est une corde par rapport à une zone arquée de la surface interne du casque, et lui imprime une force F. Les deux extrémités du ruban 4 étant fixes par rapport au casque auquel il est lié en 5 et en 15, la force F se répercute sur la lame élastique 19 et tend à vaincre son élasticité pour amener son extrémité libre en contact avec la surface de la plaque 2. Le circuit électrique est alors fermé, le courant circulant à travers la plaque 2 elle-même, et la source sonore se met à fonctionner. Pour faire cesser le signal, il faut soit retirer le casque, soit maintenir la jugulaire 7 suffisamment tendue vers l'intérieur du casque pour que, prenant appui sur la lame élastique 6, elle finisse par en vaincre la résistance et à en décoller l'extrémité libre 13 du prolongement 12 de la pièce 2, provoquant ainsi l'ouverture du circuit électrique et donc, l'arrêt du signal sonore. Un tel système outre qu'il oblige l'utilisateur à bien utiliser sa jugulaire présente l'avantage de pouvoir, lors de l'utilisation du casque, signaler tout desserrage intempestif de la dite jugulaire.

Le casque illustré figures 4 et 5 représente l'un des types possibles de casques sans jugulaire. Celui-ci, choisi arbitrairement à titre d'exemple non limitatif est celui décrit dans le brevet européen n° 0072767. Il est ici équipé d'un signal visuel dont le déclenchement intervient uniquement lorsque le casque est verrouillé correctement alors qu'il est positionné sur la tête de l'utilisateur. Ce système est alimenté par une pile 25 logée dans la pièce articulée 26 portant le système de verrouillage. Le pôle positif de cette pile est relié directement par un fil conducteur 27 au pôle positif du détecteur de souffle électronique 28 positionné à la surface interne de la partie "protection maxillaire" de la coque 30, puis à la borne (+) du temporisateur électronique 29 pour finir à la borne (+) de la diode électroluminescente 31 fixée à la coque 30 sur le bord inférieur de la découpe correspondant au champ de vision utile de l'utilisateur. Le pôle négatif de la pile 25 quant à lui est relié par un fil conducteur au brin de guidage métallique et flexible 32 au niveau de l'alésage 33 de la pièce 26. Chaque extrémité libre du brin flexible 32 étant introduite dans le collier tubulaire de rétention 34, ce brin 32 est en contact permanent avec l'extrémité recourbée de la bague métallique élastique 35 recouvrant la gorge des pièces de verrouillage en matériaux synthétiques non conducteurs 36 équipant chacune des extrémités du collier 34. Par ailleurs, la charnière 37 de la pièce 26 est reliée par un fil conducteur au pôle négatif du détecteur de souffle 28 puis du temporisateur 29 et de la diode électroluminescente 31. Le casque n'étant pas verrouillé, il n'existe pas de liaison entre le pôle négatif de la pile 25 et la charnière 37, le signal visuel reste donc éteint même si l'utilisateur porte le casque sur la tête. En revanche, le casque étant verrouillé, les pièces 36 introduites à fond dans les logements 38 de la pièce 26, la pièce de verrouillage 39 en fil d'acier dont une partie rectiligne 41 est également axe d'articulation de la charnière 37 maintenue poussée contre la face externe de la pièce 26 par un système élastique _ ressort épingle à cheveux _ non représenté peut alors entrer en contact avec la bague 35 grâce aux languettes 10 passant au travers des lumières 12 de la pièce 26 et assurer le verrouillage du casque en empêchant les cylindres 36 de ressortir des logements 38. Ce courant circulant à travers la boucle 39, met alors en contact la borne négative de la pile 25 avec la charnière 37. Le système de signalisation est alors sous tension et peut fonctionner si le détecteur de souffle 28 est activé par l'utilisateur et permet la fermeture totale du circuit électrique. La diode électroluminescente 31 est alors allumée, pour une durée prédéterminée, de l'ordre de la minute, au terme de laquelle le temporisateur 29 commandera le blocage du courant et par la même la cessation du signal.

La figure 7 représente un casque à jugulaire équipé d'un autre type de signal de verrouillage. Celui-ci consiste en l'émission de rayons infrarouges vers l'extérieur du casque à partir d'un générateur _ ici une diode 52 _. Cette iode est alimentée par une pile 44 dont le pôle positif est relié à la boucle métallique 45 de fixation de la jugulaire 47 à la coque 43 et la lame métallique élastique 46, fiée sur la boucle 45 par des rivets non conducteurs 48 est isolée de la dite boucle par deux rondelles 53. Le brin de jugulaire 17 passant entre la coque 43 et la lame 46 permet, lorsqu'il est tiré vers l'intérieur du casque _ donc lorsque celui-ci est correctement attaché _, de fermer le circuit d'alimentation de la diode 52 en faisant entrer en contact la lame 46 et la boucle 45. La diode 52, alimentée via un circuit électronique 50 comportant un système de temporisateur, émet alors vers l'extérieur du casque, pendant une durée prédéterminée, un signal "primaire" consistant en un faisceau de rayons infrarouges. Ce signal est capté par un élément semiconducteur activé par les infrarouges _ par exemple phototransistor _ 54 ou 60 lui-même capable de déclencher un signal "secondaire" perceptible par l'utilisateur.

Si le faisceau d'infrarouges, mal dirigé au moment de l'émission, n'atteint pas le "récepteur" 54 ou 60, un interrupteur 51 actionné manuellement par action volontaire de l'utilisateur permet à celui-ci _ tant que la jugulaire 47 reste suffisamment tendue _ d'alimenter la diode 52, provoquant ainsi une nouvelle émission de rayons infrarouges dont la durée est égale à celle de la pression exercée sur l'interrupteur 51.

La figure 9 représente schématiquement un mode de réalisation possible d'un "récepteur" à associer au casque illustré figure 7. Il s'agit d'un boîtier autonome _ en l'occurence un porte-clés 57 _ contenant, outre l'élément "récepteur" 54 lui-même, une diode électroluminescente 55 capable d'émettre dans un spectre visible par l'homme un signal "secondaire" perceptible par l'utilisateur. Ces éléments sont alimentés par une pile 56. Le circuit électronique 58 contenu dans le boîtier 57 comporte également un système de temporisateur.

La jugulaire 47 étant correctement attachée, l'élément 54, lorsqu'il est activé par le rayonnement infrarouge _ signal "primaire" _ issu de la diode 52 provoque la fermeture du circuit d'alimentation de la diode 55 et donc, l'émission d'un signal "secondaire", d'une durée prédéterminée, perceptible par l'utilisateur.

La figure 10 illustre un autre type de signal "secondaire" perceptible par l'utilisateur. Il s'agit en l'occurence du fonctionnement même du véhicule _ ici un motocycle _ utilisé avec le casque illustré figure 7. L'élément semiconducteur "récepteur" 60 est ici monté sur le circuit d'alimentation du démarreur 62 du motocycle et installé au tableau de bord du dit motocycle, orienté de façon qu'il puisse capter le signal "primaire" émis par la diode 52 lorsque l'utilisateur du casque est installé sur son véhicule. Cet élément récepteur 60, capable de commander l'ouverture ou la fermeture du circuit sur lequel il est monté, ne peut fonctionner que lorsqu'il est lui-même mis sous tension. De ce fait, l'utilisateur ne peut pas démarrer son véhicule tant qu'au moins deux conditions ne sont pas réunies:
- premièrement, la fermeture du circuit électrique du motocycle doit être assurée au niveau du contacteur à clé 59. L'ensemble récepteur coupe-circuit 60-61 est alors alimenté par la batterie 63 du véhicule;
- deuxièmement, le phototransistor 60 doit être activé par le faisceau de rayons infrarouges émanant de la diode 52. Le phototransistor 60 commande alors la fermeture du circuit électrique du démarreur 62 du motocycle et le véhicule est en état de pouvoir démarrer.

Dans la variante de réalisation illustrée, le circuit électronique 61 associé à l'élément récepteur 60 peut aussi bien être conçu de telle sorte que la fermeture du circuit d'alimentation du démarreur 62 reste acquise après que le faisceau de rayons infrarouges émanant de la diode 52 ait cessé, ceci tant que la mise hors tension du circuit n'a pas été volontairement commandée par l'utilisateur au niveau du contacteur 59, qu'être équipé d'un système de temporisateur limitant la durée de la possibilité de démarrage.

En vue notamment de l'utilisation du casque objet de l'invention par le passager du motocycle, il est possible et souhaitable de réaliser un casque équipé à la fois d'un signal _ source sonore ou lumineuse _ perceptible par l'utilisateur et d'un signal "primaire" associé à une partie "récepteur". Le même circuit d'alimentation pouvant alors faire fonctionner simultanément les deux signaux.

Le casque selon l'invention peut trouver son application dans tous les usages d'un casque de protection.

## Revendications

1. Casque de protection équipé d'un dispositif mécanique et électrique capable d'émettre un signal visuel et/ou sonore, caractérisé en ce que le fonctionnement du signal est assujetti à celui du système de rétention par jugulaire (7, 47) ou par collier (34-36) du casque de façon à prévenir l'utilisateur que le verrouillage dudit système d'attache est imparfaitement ou pas du tout réalisé.

2. Casque de protection selon la revendication 1, caractérisé en ce que le signal est actionné par l'une des extrémités d'un organe de transmission guidé à l'intérieur d'une gaine et dont l'autre extrémité est associée à l'une des pièces mobiles du système de rétention avec un moyen élastique de rappel.

3. Casque suivant les revendications 1 et 2, caractérisé en ce que le signal consiste en un petit piston lié à l'extrémité libre de l'organe de transmission et coulissant à l'intérieur d'une petite cloche transparente fixée sur le bord de la découpe correspondant au champ de vision utile de l'utilisateur.

4. Casque selon les revendications 1 et 2, caractérisé en ce que le signal est une diode électroluminescente (31,52,55), une source sonore (9), une ampoule électrique, un affichage par diodes, un affichage par cristaux liquides.

5. Casque selon la revendication 4, caractérisé en ce que le circuit d'alimentation du signal comporte un interrupteur dont les contacts sont portés par deux parties coopérantes (35-40) d'au moins un verrou du système de rétention du casque et en ce que l'ouverture et la fermeture de cet interrupteur sont assujetties au fonctionnement dudit verrou.

6. Casque de protection selon l'une quelconque des revendications précédentes, équipé d'un système de rétention par jugulaire, caractérisé en ce que le circuit d'alimentation électrique du signal (9) comporte au moins un interrupteur (12, 13, 45, 46) à contact mobile (13, 46) dont l'ouverture et la fermeture sont assujetties à la tension exercée sur la jugulaire (7, 47).

7. Casque selon l'une quelconque des revendications précédentes, caractérisé en ce que le circuit d'alimentation électrique du signal (31, 52) comporte un temporisateur (29, 50).

8. Casque selon l'une quelconque des revendications précédentes, caractérisé en ce que le circuit d'alimentation électrique du signal comporte au moins un interrupteur manuel (51) actionnable par l'utilisateur.

9. Casque selon l'une quelconque des revendications précédentes, caractérisé en ce que le circuit d'alimentation électrique du signal (31) comporte au moins un interrupteur automatique dont le fonctionnement est assujetti à la présence de la tête de l'utilisateur à l'intérieur du casque et en ce que cet interrupteur est un détecteur électronique (28) monté à l'intérieur du casque, notamment un oeil électronique, un détecteur réagissant à la voix, à un sifflement, au souffle, à la chaleur.

10. Casque selon l'une quelconque des revendications précédentes, caractérisé en ce que le circuit d'alimentation électrique du signal (9) comporte au moins un interrupteur automatique (2, 19) dont le fonctionnement est assujetti à la présence de la tête de l'utilisateur à l'intérieur du casque et en ce que cet interrupteur est installé à l'intérieur du casque et réagit à la pression exercée par la tête de l'utilisateur contre le capitonnage interne (16, 17) du casque.

11. Casque selon l'une quelconque des revendications précédentes, caractérisé en ce que le circuit d'alimentation électrique du signal (9) comporte au moins un interrupteur automatique (2, 19) dont le fonctionnement est assujetti à la présence de la tête de l'utilisateur à l'intérieur du casque et en ce que cet interrupteur comporte au moins un contact mobile (19) actionné par l'une des extrémités d'un ruban textile (4) attaché à un point fixe (5) du casque par son autre extrémité et circulant à l'intérieur du casque en formant localement une corde tendue au-dessus d'une zone arquée de la surface du calottin (17) du casque.

12. Casque selon l'une quelconque des revendications précédentes, caractérisé en ce que le signal dont il est équipé est un générateur d'ondes électromagnétiques sonores, ou lumineuses (52) émettant un signal "primaire" non directement perceptible par l'homme, coopérant avec une partie "récepteur" (54, 60) capable de commander, lorsqu'elle est activée par le signal "primaire", le fonctionnement d'un signal "secondaire" (55, 62) perceptible par l'utilisateur.

13. Casque suivant la revendication 12, caractérisé en ce que la partie "récepteur" qui lui est associée se présente sous la forme d'un boîtier autonome (57) comportant au moins un source d'alimentation propre (56), un élément "récepteur" (54) et une source sonore ou lumineuse (55).

14. Casque suivant la revendication 12, caractérisé en ce que la partie "récepteur" (60) qui lui est associée, est montée sur le circuit électrique du véhicule avec lequel le casque est utilisé et bénéficie de l'alimentation (63) en énergie électrique dudit véhicule.

15. Casque selon les revendications 12 et 14, caractérisé en ce que l'élément récepteur (60), lorsqu'il est activé par le signal "primaire" issu du générateur (52)', commande la fermeture et/ou l'ouverture de la partie du circuit d'alimentation électrique du véhicule sur lequel il est monté et en ce que le signal "secondaire" perceptible par l'utilisateur est le fonctionnement ou le non fonctionnement de l'un au moins des organes dudit véhicule.

## Patentansprüche

1. Schutzhelm mit mechanischer und elektrischer Vorrichtung zur Ausgabe eines optischen und/oder akustischen Signals, dadurch gekennzeichnet, daß die Funktion des Signals von der Haltevorrichtung durch Kinnriemen (7, 47) oder durch Helmbefestigung (34-36) abhängt und den Benutzer des Helms darauf hinweist, daß das Verriegelungssystem der Haltevorrichtung nicht bzw. nicht einwandfrei geschlossen ist.

2. Schutzhelm nach Patentanspruch 1, dadurch gekennzeichnet, daß das Signal durch eines der freien Enden eines in einer Schutzhülle liegenden Übertragungsorgans ausgelöst wird, dessen anderes Ende über eine elastische Verbindung mit einem der beweglichen Teile der Haltevorrichtung verbunden ist.

3. Schutzhelm nach Patentanspruch 1 und 2, dadurch gekennzeichnet, daß das Signal aus einem kleinen Kolben besteht, der mit dem freien Ende des Übertragungsorgans verbunden ist und in einer kleinen transparente Glocke am Rand des Ausschnitts hin und herläuft, der dem Nutzsehfeld des Helms entspricht.

4. Schutzhelm nach Patentanspruch 1 und 2, dadurch gekennzeichnet, daß das Signal aus einer Leuchtdiode (31,52, 55), einem akustischen Signal (9), einer elektrischen Lampe, einer Leuchtdioden- oder einer Flüssigkristallanzeige besteht.

5. Schutzhelm nach Patentanspruch 4, dadurch gekennzeichnet, daß der Versorgungsstromkreis des Signals einen Schalter besitzt, dessen Kontakte aus zwei zusammenwirkenden Teilen (35-40) mindestens einer Verriegelung des Helmbefestigungssystems besteht und daß das Ein-/Ausschalten des Schalters durch das Betätigen dieser Verriegelung ausgelöst wird.

6.Schutzhelm nach einem beliebigen der o.a. Patentansprüche für einen mit Kinnriemen versehenen Helm, dadurch gekennzeichnet, daß der Versorgungsstromkreis für das Signal (9) mindestens einen Schalter (12, 13, 45, 46) mit beweglichem Kontakt (13, 46) besitzt, dessen Ein-/Ausschalten durch die auf den Kinnriemen (7, 47) ausgeübten Druck ausgelöst wird.

7. Schutzhelm nach einem beliebigen der o.a. Patentansprüche, dadurch gekennzeichnet, daß der Versorgungsstromkreis des Signals (31, 52) eine Verzögerungsvorrichtung (29, 50) besitzt.

8. Schutzhelm nach einem beliebigen der o.a. Patentansprüche, dadurch gekennzeichnet, daß der Versorgungsstromkreis des Signals mindestens einen Handschalter (51) besitzt, der vom Benutzer bedient werden kann.

9. Schutzhelm nach einem beliebigen der o.a. Patentansprüche, dadurch gekennzeichnet, daß der Versorgungsstromkreis des Signals (31) mindestens einen automatischen Schalter besitzt, dessen Betätigung durch die Anwesenheit des Kopfes des Benutzers in dem Helm ausgelöst wird sowie dadurch, daß dieser Schalter aus einem elektronischen Detektor (28) im Inneren des Helms besteht _ insbesondere aus einem elektronischen Auge oder einem Detektor, der auf die menschliche Stimme, auf Pfeifen, auf Blasen oder auf Wärme reagiert.

10. Schutzhelm nach einem beliebigen der o.a. Patentansprüche, dadurch gekennzeichnet, daß der Versorgungsstromkreis des Signals (9) mindestens einen automatischen Schalter (2, 19) besitzt, dessen Betätigung durch die Anwesenheit des Kopfes des Benutzers in dem Helm ausgelöst wird sowie dadurch, daß dieser Schalter im Inneren des Helms angebracht ist und durch den Druck des Kopfes des Benutzers gegen die Helminnenwand (16, 17) ausgelöst wird.

11. Schutzhelm nach einem beliebigen der o.a. Patentansprüche, dadurch gekennzeichnet, daß der Versorgungsstromkreis des Signals (9) mindestens einen automatischen Schalter (2, 19) besitzt, dessen Betätigung durch die Anwesenheit des Kopfes des Benutzers in dem Helm ausgelöst wird sowie dadurch, daß dieser Schalter mindestens einen beweglichen Kontakt (19) besitzt, der über eines der Enden eines Textilbandes (4) ausgelöst wird, das mit dem anderen Ende an einem Festpunkt (5) des Helms befestigt ist und somit lokal eine gespannte Sehne über einer bogenförmigen Zone des Schutzhelmoberteils (17) bildet.

12. Schutzhelm nach einem beliebigen der o.a. Patentansprüche, dadurch gekennzeichnet, daß das verwendete Signal aus einem Erzeuger elektromagnetischer Schall- oder Lichtwellen (52) besteht, der ein "Primärsignal" ausstrahlt, das vom Benutzer nicht direkt wahrgenommen wird und mit einem "Empfänger" (54, 60) verbunden ist, der bei Auslösung durch das "Primärsignal" ein "Sekundärsignal" (55, 62) auslöst, das vom Benutzer wahrgenommen wird.

13. Schutzhelm nach Patentanspruch 12, dadurch gekennzeichnet, daß der "Empfängerteil" aus einem eigenständigen Gerät (57) besteht, das mindestens eine eigene Spannungsquelle (56), ein "Empfängerteil" (54) sowie eine Licht- oder Schallquelle besitzt.

14. Schutzhelm nach Patentanspruch 12, dadurch gekennzeichnet, daß der "Empfängerteil" (60) an den Stromkreis des Fahrzeugs angeschlossen ist, mit dem der Helm benutzt wird, und somit den von diesem Fahrzeug erzeugten Strom (63) verwendet.

15. Schutzhelm nach Patentanspruch 12 und 14, dadurch gekennzeichnet, daß durch das Empfängerelement (60) bei Aktivierung durch das "Primärsignal" des Signalerzeugers (52) der Stromkreis des Fahrzeugs geschlossen bzw. unterbrochen wird, an das der Helm angeschlossen ist und daß das vom Benutzer wahrnehmbare "Sekundärsignal" den Betrieb bzw. Nichtbetrieb mindestens eines der Organe des Fahrzeugs anzeigt.

## Claims

1. Protective helmet equipped with a mechanical and electrical device able to transmit a visual and/or an audible signal, wherein the functioning of the signal is subject to functioning of the chin-strap or strap retention system of the helmet so as to indicate to the user whether said fastening strap system is not properly locked or not locked at all.

2. Protective helmet according to claim 1, wherein the signal is actuated by one of the extremities of a transmission member guided inside a sheath case and whose other extremity is associated with one of the mobile pieces of the retention system with an elastic recoil device.

3. Helmet according to claims 1 and 2, wherein the signal consists of a small piston linked to the free extremity of the transmission member and sliding inside a small transparent bell secured to the edge of the cut corresponding to the effective field of vision of the user.

4. Helmet according to claims 1 and 2, wherein the signal is an electroluminescent diode, a sound source, an electric bulb, a diode display and a liquid crystal display.

5. Helmet according to claim 4, wherein the signal feed circuit comprises a switch whose contacts are borne by two cooperating portions of at least one bolt of the helmet retention system and wherein the opening and closing of said switch are subject to the functioning of said bolt.

6. Protective helmet according to any one of the above-mentioned claims, wherein said helmet is equipped with a chin-strap retention system, wherein the signal feed circuit comprises at least one switch with a mobile contact whose opening and closing is subject to the tension exerted on the chin-strap system.

7. Helmet according to any one of the above-mentioned claims, wherein the electric feed circuit of the signal comprises a retarder.

8. Helmet according to any one of the above-mentioned claims, wherein the electric feed circuit of the signal comprises at least one manual switch able to be activated by the user.

9. Helmet according to any one of the above-mentioned claims, wherein the electric feed circuit of the signal comprises at least one automatic switch whose functioning is subject to the presence of the head of the user being inside the helmet and wherein said switch is an electronic detector mounted inside the helmet, in particular one electronic eye, one detector responding to the sound of the voice, whistling, breathing or heat.

10. Helmet according to any one of the above-mentioned claims, wherein the electric feed circuit of the signal comprises at least one automatic switch whose functioning is subject to the presence of the head of the user inside the helmet and wherein said switch is installed inside the helmet and responds to the pressure exerted by the head of the user against the upholstery padding of the helmet.

11. Helmet according to anyone of the above-mentioned claims, wherein the electric feed circuit of the signal comprises at least one automatic switch (19) whose functioning is subject to the presence of the head of the user inside the helmet and wherein said switch comprises at least one mobile contact activated by one of the extremities of a fabric tape attached to a fixed point of the helmet by its other extremity and circulating inside the helmet, thus locally forming a cord stretching above an arc-shaped zone of the surface of the helmet skullcap.

12. Helmet according to any one of the above-mentioned claims, wherein the signal equipped for said helmet is a sound or light electromagnetic wave generator transmitting a "primary" signal not directly perceptible by the user, cooperating with a "receiving" portion which, when activated by the "primary" signal is able to control the functioning of the "secondary signal" able to be perceived by the user.

13. Helmet according to claim 12, wherein the "receiving" portion associated with said helmet appears in the form of an autonomous casing comprising at least one actual power supply source, one "receiving" element and one sound or light source.

14. Helmet according to claim 12, wherein the "receiving" portion associated with said helmet is mounted on the electric feed circuit of the vehicle on which the helmet is used and is fed with the electric power of said vehicle.

15. Helmet according to claims 12 and 14, wherein the receiving element, when activated by the "primary" signal originating from the generator, controls the closing and/or opening of the electric feed circuit of the vehicle on which it is mounted and wherein the "secondary" signal perceptible by the user is the functioning or malfunctioning of at least one of the members of said vehicle.
